# FASCICULE DE BREVET EUROPEEN

(11) **EP 0 285 479 B1**
(45) Date de publication et mention de la délivrance du brevet: **18.12.1991**
(21) Numéro de dépôt: 88400563.8
(22) Date de dépôt: 10.03.1988
(51) Int. Cl.: E04F 13/12, E04F 13/08, E04D 3/362

(54) **Ensemble pour la confection de parois de bâtiments**
Aggregat zur Herstellung von Gebäudewänden
Set for the preparation of building walls

(30) Priorité: 25.03.1987 FR 8704136
(43) Date de publication de la demande: 05.10.1988
(73) Titulaire: HAIRONVILLE S.A., F-55000 Bar le Duc (FR)
(72) Inventeur: Huvet, Jean Marie, F-55170 Ancerville (FR)
(74) Mandataire: Colas, Jean-Pierre

(56) Documents cités:
- EP-A- 0 120 234
- AU-B- 436 893
- FR-A- 2 057 728
- FR-A- 2 171 509
- US-A- 3 481 094
- US-A- 3 858 373
- US-A- 4 269 012
- US-A- 4 361 998
- US-A- 4 602 469

## Description

La présente invention est relative à un ensemble pour la confection de parois de bâtiment, à fixation inapparente de l'extérieur, cet ensemble comprenant au moins deux profilés dont l'âme est plane dans son ensemble et l'un des profilés ayant un bord mâle et l'autre un bord femelle, ces deux bords étant destinés à coopérer l'un avec l'autre, et au moins un élément de fixation qui s'intercale entre les bords mâle et femelle.

On connaît, par US-A-4269012, un ensemble du type décrit ci-dessus, et dans lequel le bord mâle et le bord femelle sont tous deux reliés à l'âme par une aile à peu près perpendiculaire au plan de l'âme, le bord mâle étant replié vers l'intérieur du profilé qui le porte et le bord femelle formant une section en crochet qui reçoit le bord mâle. L'élément de fixation comprend une partie qui vient s'intercaler dans le faible intervalle qui reste entre les ailes portant le bord mâle et le bord femelle de deux profilés adjacents à l'état monté, et l'extrémité de l'élément de fixation vient s'engager dans le bord mâle. Un tel ensemble présente pour avantages:
― une bonne étanchéité due au fait que les extrémités des bords des profilés sont écartées du plan de l'âme, et qu'aucune perforation des profilés n'est nécessaire,
― et une bonne qualité esthétique due à l'absence de moyens de fixation visibles de l'extérieur.

L'ensemble décrit dans ce document présente cependant l'inconvénient que les deux ailes sont parallèles et à faible distance l'une de l'autre jusqu'au voisinage de leurs bords respectifs. Elles n'offrent donc pas une grande résistance à une force dirigée perpendiculairement à leur plan et s'exerçant dans la région de ces bords. Les bords eux-mêmes, une fois assemblés, constituent une sorte de poutre creuse, mais celle-ci est de faible section, à section surtout allongée parallèlement au plan de l'âme, et par conséquent de médiocre résistance à la torsion. Ce défaut de rigidité peut être nuisible à l'étanchéité et à l'esthétique.

On connaît par FR-A-2.057.728 un autre ensemble du type ci-dessus, dans lequel l'un des profilés porte un bord mâle porté par une aile plane perpendiculaire à l'âme, ce bord mâle comprenant une partie parallèle à l'âme du profilé et dirigée vers son centre, raccordée à angle droit sur l'aile, et suivie d'une partie repliée à angle droit, c'est-à-dire perpendiculaire à l'âme et s'écartant de celle-ci. L'autre profilé porte une aile plane perpendiculaire à l'âme, identique à celle du premier profilé. Cette aile se raccorde à angle droit à une partie parallèle à l'âme et dirigée vers son centre, suivie directement d'une partie perpendiculaire à l'âme et s'écartant d'elle, puis d'un bord femelle obtenu par trois pliages successifs à angle droit dans le même sens, de façon à constituer une structure en poutre creuse presque fermée, dans laquelle sont inclus le bord mâle du profilé adjacent et le sommet d'un élément de fixation.

Ce document ne décrit pas le mode de montage d'un tel ensemble, mais il ressort clairement des figures qu'après qu'on a mis en place un profilé et l'élément de fixation, l'autre élément de fixation ne peut être introduit que par coulissement à partir d'une extrémité longitudinale du profilé déjà en place.

La présente invention a pour but de fournir un ensemble du type indiqué au préambule, et qui, tout en présentant une bonne résistance aux contraintes dans toutes les directions, avec une bonne étanchéité et une bonne qualité esthétique, puisse être monté par mise en place préalable d'un profilé et d'un moyen de fixation, engagement de la partie mâle avec la partie femelle d'un autre profilé, les âmes des deux profilés étant obliques l'une par rapport à l'autre, suivi d'un basculement qui amine les âmes des profilés dans le même plan.

L'invention fournit en conséquence un ensemble pour la confection de parois de bâtiment, cet ensemble comprenant au moins deux profilés dont l'âme est plane dans son ensemble,
l'un des profilés ayant un bord mâle dirigé sensiblement vers le centre de ce profilé et porté par une aile qui écarte ledit bord mâle de l'âme, cette aile étant sensiblement plane et perpendiculaire à l'âme,
l'autre profilé ayant un bord femelle, susceptible de recevoir ledit bord mâle, et porté par une aile qui écarte ledit bord femelle de l'âme, cette aile comportant une première partie sensiblement plane et perpendiculaire à l'âme, et une seconde partie, également sensiblement plane et perpendiculaire à l'âme, mais plus écartée du plan de l'âme et plus proche du centre du profilé qui la porte que ladite première partie,
les formes des ailes étant telles que, lorsque le bord mâle est engagé dans le bord femelle, les âmes des deux profilés sont à peu près dans un même plan, et les deux ailes sont parallèles et séparées l'une de l'autre par un faible intervalle sur une première partie desdites ailes proche de l'âme, ladite seconde partie de l'aile qui porte le bord femelle et la partie qui lui fait face de l'aile qui porte le bord mâle constituant des parois d'une structure en forme de poutre creuse,
l'ensemble comprenant en outre au moins un élément de fixation apte à s'intercaler dans ledit faible intervalle entre les ailes et ayant une faible épaisseur correspondant à cet intervalle, l'élément de fixation venant en outre, à l'état monté, en contact avec le bord mâle, à l'intérieur de ladite structure en forme de poutre creuse,
caractérisé en ce que la première partie et la seconde partie de l'aile qui porte le bord femelle sont reliées par une partie intermédiaire oblique, qui se dirige vers le centre du profilé qui le porte en s'écartant du plan de son axe;
en ce que la structure en forme de poutre creuse est limitée par ladite seconde partie, ladite partie intermédiaire et une section de l'aile qui porte le bord mâle,
et en ce que la structure en forme de poutre creuse a, en section droite, des dimensions du même ordre dans les directions parallèle et perpendiculaire au plan des âmes.

L'invention fournit également un procédé pour la confection de parois de bâtiment à l'aide d'ensembles du type qu'on vient de décrire, conformément à la revendication 11.

En disant que les dimensions de la structure en poutre creuse, en section droite, dans les directions parallèle et perpendiculaire au plan de l'âme sont du même ordre, on entend que ces dimensions sont dans un rapport compris entre 4: 1 et 1: 4 environ, de préférence entre 2: 1 et 1: 3. Il est connu que la meilleure résistance d'une poutre creuse correspond à un rapport de l'ordre de 1: 1.

Avantageusement, l'élément de fixation comporte une section oblique qui vient en appui sur ladite partie intermédiaire.

Cette disposition permet d'améliorer la fixation des profilés, et de diminuer les contraintes sur la zone où les bords mâle et femelle coopèrent.

De préférence l'extrémité de ladite section oblique de l'élément de fixation qui est la plus écartée du plan de l'âme des profilés est voisine de l'intersection de cette partie oblique avec une perpendiculaire à celle-ci tracée à partir de l'extrémité dudit élément de fixation qui est en contact avec le bord mâle. On obtient ainsi une mise en place facile: le bord mâle étant mis en place, on engage le bord femelle autour de lui en inclinant le profilé correspondant, puis on fait basculer celui-ci pour amener son âme dans le plan de l'âme de l'autre profilé.

Suivant une réalisation avantageuse, le bord mâle comprend, à partir de l'aile, une première partie parallèle à l'âme et dirigée vers le centre du profilé, et une seconde partie, parallèle à l'âme et dirigée vers l'extérieur du profilé, l'extrémité de l'élément de fixation venant s'insérer entre ces deux parties, et de préférence, le bord femelle comprend, à partir de l'aile, une première partie, à peu près parallèle à l'âme et dirigée vers l'extérieur du profilé, de longueur à peu près égale à l'écart entre les deuxièmes parties des ailes portant les bords mâle et femelle, à l'état monté, dans un plan parallèle à l'âme, augmenté de la largeur de la première partie du bord mâle, le bord femelle comprenant une deuxième partie dirigée obliquement vers le plan de l'âme et le centre du profilé, le bord mâle venant s'insérer contre lesdites première et seconde partie du bord femelle.

On obtient ainsi une construction simple, en même temps qu'une bonne protection de l'élément de fixation, qui est bien isolé de l'extérieur.

Selon des dispositions particulièrement intéressantes dans le cas où on désire écarter les profilés des supports, on prévoit que l'élément de fixation comprend une partie d'appui sur laquelle vient reposer l'âme du profilé qui porte le bord mâle et/ou une partie analogue sur laquelle vient reposer l'âme du profilé qui porte le bord femelle. En outre, on peut prévoir que l'élément de fixation comporte une partie qui s'écarte du plan de l'âme des profilés dans la direction opposée à celle des ailes, et qui se termine par une partie de fixation sur un support.

Avantageusement, dans le cas de parois de couverture à faible pente, pour améliorer l'écoulement de l'eau, on prévoit que la première partie du bord femelle est légèrement inclinée par rapport au plan de l'âme. Pour une esthétique améliorée, on peut prévoir de donner à cette partie une forme convexe, en toit ou à section en arc de cercle.

L'invention va maintenant être décrite plus en détail à l'aide d'exemples pratiques, illustrés à l'aide des dessins, parmi lesquels:
Figure 1 est une vue en perspective d'une partie de paroi construite avec un ensemble conforme à l'invention.
Figure 2 est une vue en coupe, à échelle agrandie, des bords des profilés de la paroi de la figure 1.
Figure 3 montre une variante de la figure 2.
Figure 4 est une vue en perspective de l'élément de fixation des figures 1 et 2.
Figure 5 montre une variante de la figure 4.
Figures 6 à 9 montrent des variantes de la forme du bord femelle de la figure 2.

La figure 1 montre une série de profilés 1, 1a, ayant chacun un bord mâle 2 et un bord femelle 3. Le bord femelle 3 du profilé 1 coopère avec le bord mâle 2 du profilé 1a, pour immobiliser ces deux profilés l'un par rapport à l'autre. Un élément de fixation, ou attache, 4, solidarise l'ensemble des profilés 1 par rapport à une structure-support. Dans l'exemple décrit, la structure-support est formée d'éléments de tôle ondulée 5, portés par des poutrelles 6.

Une couche d'isolant 7 est intercalée entre les profilés 1, 1a et la tôle ondulée 5.

On va maintenant décrire plus en détail les bords mâle et femelle des profilés 1, 1a, en se référant à la figure 2.

Chaque profilé 1, 1a comporte une âme 8 pourvue de nervures de raidissement 9, et bordée d'un côté par une aile 10, perpendiculaire à son plan, et qui porte le bord mâle 2 (les deux parties de l'aile ne sont pas distinctes). Le bord mâle 2 comprend une première partie 11, parallèle au plan de l'âme et dirigée vers le centre du profilé, et une deuxième partie 12, parallèle au plan de l'âme et plus écartée de celui-ci que la première partie 11, et dirigée vers l'extérieur du profilé. Les deux parties 11 et 12 sont reliées par un arrondi, si bien qu'il reste un certain espace entre ces deux parties, dont on verra l'utilité plus loin.

Du côté opposé, l'âme 8 du profilé se raccorde à une aile 13, qui porte le bord femelle. Cette aile 13 comprend une première partie 14, perpendiculaire au plan de l'âme et adjacente à celle-ci, une deuxième partie 15, également perpendiculaire au plan de l'âme mais décalée par rapport à la première partie 14 en direction du centre du profilé. Une partie intermédiaire 16, inclinée à peu près à 45° sur le plan de l'âme, c'est-à-dire qui se rapproche du centre du profilé en s'écartant de l'âme, assure la liaison entre les première et seconde parties 14 et 15.

Le bord femelle porté par l'aile 13 comprend une première partie 17, ou partie de couverture, parallèle à l'âme et dirigée vers l'extérieur du profilé, et une deuxième partie 18, inclinée à peu près à 45°, c'est-à-dire dirigée à la fois vers l'âme et vers le centre du profilé, raccordée à la première partie par un arrondi d'assez grand rayon, ce rayon étant en fait égal au rayon extérieur de l'arrondi qui réunit les parties 12 et 13 du bord mâle.

Comme on le comprend aisément, la longueur de la partie de couverture 17 du bord femelle, a une longueur L qui est sensiblement égale à la somme de la distance D qui sépare l'aile 10 de la partie 15 de l'aile 13, additionnée de la longueur L1 de la première partie du bord mâle. En réalité, il faut encore ajouter, comme on le verra plus loin, l'épaisseur de l'attache 4.

On va maintenant décrire l'attache 4, en s'aidant de la figure 4.

L'attache 4 est obtenue par pliage et emboutissage d'un morceau de tôle épaisse.

Une extrémité 20 de l'attache 4 est destinée à pénétrer dans l'intervalle entre la première partie 11 et la deuxième partie 12 du bord mâle. Sa longueur est à peu près égale à la longueur L1 de la première partie 12 du bord mâle. L'attache se prolonge par une partie 21 qui fait à peu près un angle de 45° avec la partie d'extrémité 20, et qui, dans le cas de la figure 2, est dirigée à la fois vers le centre du profilé 1 qui porte le bord femelle, et vers le plan de l'âme.

Cette deuxième partie rejoint une troisième partie 22, avec laquelle elle est à peu près perpendiculaire. Cette partie se dirige vers l'extérieur du profilé 1, en allant vers le plan de l'âme. Comme le montre la figure 2, cette partie 22 vient en appui contre la partie intermédiaire 16 de l'aile qui porte le bord femelle.

Une quatrième partie 23 est sensiblement perpendiculaire à l'âme des profilés, et de hauteur à peu près égale à celle de la partie 15 de l'aile 14 qui porte le profilé femelle. La partie 23 se prolonge au-delà du plan de l'âme pour former une patte de fixation 24, dont l'extrémité est pliée à angle droit pour former une partie de fixation 25, percée de trous 26, --- pour la fixer sur le sommet de la tôle ondulée 5, avec interposition d'un coussinet d'isolation thermique 27. Entre la partie 23 et la partie 24, qui sont en prolongement l'une de l'autre, deux saillants 28 et 29 font saillie dans des directions opposées, l'un sous le profilé 1a qui porte le bord mâle, l'autre sous le profilé 1 qui porte le bord femelle. Comme il est facile de s'en rendre compte sur la figure, ces deux saillants ont été obtenus en pratiquant, dans la tôle qui forme l'attache, une fente médiane perpendiculaire au plan de l'âme et en pliant la tôle dans deux directions opposées de chaque côté de cette fente. Comme on peut le voir à la figure 2, les deux saillants 28 et 29 supportent chacun l'âme du profilé sous lequel ils sont placés. La partie supérieure des saillants 28 et 29 n'est pas parallèle au plan de l'âme, mais légèrement oblique, ce qui permet un certain jeu sous l'effet des dilatations.

La figure 3 montre une variante de forme de l'attache.

Sous les saillants 28 et 29, il n'y a pas de patte 24, mais l'attache est immédiatement pliée à nouveau, pour être parallèle à l'âme, en formant une patte 30, qui avance sous le profilé 1 et est destinée à être fixée sur un support 31. On a prévu une demi-nervure 32 de l'âme 8, au voisinage de l'aile 13, pour former le logement 33 à la tête des vis de fixation 34. L'âme 8 repose par ailleurs directement sur le support, sans interposition d'élément isolant. On observera que sur la figure 2, un tel logement est également figuré, quoiqu'il soit inutile. De cette façon, un même type de profilé est adaptable aux deux sortes d'attaches représentées aux figures 2 et 4 ou à la figure 3.

La figure 4 montre une partie de fixation 25 de l'attache qui, pour s'adapter à la forme des ondulations de la tôle ondulée 5, est fendue et pliée sur le côté de façon à comporter une partie oblique 35. Sur la figure 5, pour plus de robustesse, la partie oblique 35 est obtenue par pliage et emboutissage, sans que le métal soit fendu.

L'attache selon les figures 4 et 5 est, évidemment, plus coûteuse que celle de la figure 3. En revanche, elle permet la mise en place d'une couche d'isolation telle que la couche 7 représentée à la figure 1.

Si l'ensemble selon l'invention est destiné à former une couverture sensiblement horizontale ou à très faible pente, la moindre déformation de la partie de couverture 17 du bord femelle risque d'entraîner la présence d'eau stagnante, d'où un effet esthétique peu avantageux. Cela peut être évité en utilisant l'une des variantes représentées aux figures 6 à 8, où la partie de couverture 17 est inclinée par rapport à l'âme de façon à faciliter l'écoulement de l'eau soit vers le centre du profilé qui la porte, soit vers le centre du profilé voisin.

Un effet particulièrement avantageux au point de vue esthétique est celui qui est procuré par la configuration des figures 8 et 9: partie 17 bombée ou en toit.

Pour la mise en place des éléments successifs, en se reportant à la figure 1, on met d'abord en place, sur la tôle ondulée 5, la couche d'isolation 7 au cas où elle est prévue, puis un profilé 1a, dont le bord mâle est libre, les attaches 4, dont l'extrémité 1 pénètre dans le bord mâle 2. Ensuite, on introduit un nouveau profilé, en plaçant le bord mâle 2 du profilé déjà fixé dans son bord femelle, le nouveau profilé 1 étant à peu près à 45° du plan de l'âme du profilé 1a. Il suffit ensuite de faire basculer le profilé 1 jusqu'à ce que son âme 9 vienne en prolongement de celle du profilé 1a. Pour que cette opération se fasse sans difficulté, il est nécessaire que la zone de pliure A qui relie les parties 21 et 22, voir figure 2, se trouve au voisinage du point d'intersection B du plan de la partie 22 avec une perpendiculaire à ce plan partant du centre de l'arrondi qui relie les deux parties 17 et 18 du bord femelle, ainsi que cela est visible à la figure 2, où on a représenté par la ligne N cette perpendiculaire.

Dans le cas où l'attache a la forme décrite à la figure 3, les opérations se font exactement de la même manière.

## Revendications

1. Ensemble pour la confection de parois de bâtiment, cet ensemble comprenant au moins deux profilés (1, 1a) dont l'âme (8) est plane dans son ensemble,
l'un des profilés ayant un bord mâle (2) dirigé sensiblement vers le centre de ce profilé et porté par une aile (10) qui écarte ledit bord mâle de l'âme, cette aile étant sensiblement plane et perpendiculaire à l'âme,
l'autre profilé ayant un bord femelle (3), susceptible de recevoir ledit bord mâle, et porté par une aile (13) qui écarte ledit bord femelle de l'âme, cette aile comportant une première partie (14) sensiblement plane et perpendiculaire à l'âme, et une seconde partie (15), également sensiblement plane et perpendiculaire à l'âme, mais plus écartée du plan de l'âme et plus proche du centre du profilé qui la porte que ladite première partie (14),
les formes des ailes étant telles que, lorsque le bord mâle est engagé dans le bord femelle, les âmes des deux profilés sont à peu près dans un même plan, et les deux ailes sont parallèles et séparées l'une de l'autre par un faible intervalle sur une première partie (10, 14) desdites ailes proche de l'âme, ladite seconde partie (15) de l'aile (13) qui porte le bord femelle et la partie qui lui fait face de l'aile (10) qui porte le bord mâle constituant des parois d'une structure en forme de poutre creuse,
l'ensemble comprenant en outre au moins un élément de fixation (4) apte à s'intercaler dans ledit faible intervalle entre les ailes et ayant une faible épaisseur correspondant à cet intervalle, l'élément de fixation venant en outre, à l'état monté, en contact avec le bord mâle, à l'intérieur de ladite structure en forme de poutre creuse,
caractérisé en ce que la première partie (14) et la seconde partie (15) de l'aile (13) qui porte le bord femelle sont reliées par une partie intermédiaire oblique (16), qui se dirige vers le centre du profilé qui le porte en s'écartant du plan de son axe;
en ce que la structure en forme de poutre creuse est limitée par ladite seconde partie (15), ladite partie intermédiaire (16) et une section de l'aile (10) qui porte le bord mâle,
et en ce que la structure en forme de poutre creuse a, en section droite, des dimensions du même ordre dans les directions parallèle et perpendiculaire au plan des âmes.

2. Ensemble selon la revendication 1, caractérisé en ce que l'élément de fixation (4) comporte une section oblique (22) qui vient en appui sur ladite partie intermédiaire (16).

3. Ensemble selon la revendication 2, caractérisé en ce que l'extrémité (A) de ladite section oblique (22) de l'élément de fixation qui est la plus écartée du plan de l'âme des profilés, est voisine de l'intersection (B) de cette partie oblique (22) avec une perpendiculaire (N) à celle-ci tracée à partir de l'extrémité dudit élément de fixation qui est en contact avec le bord mâle.

4. Ensemble selon l'une des revendications 1 à 3, caractérisé en ce que le bord mâle comprend, à partir de l'aile, une première partie (11), parallèle à l'âme et dirigée vers le centre du profilé, et une seconde partie (12), parallèle à l'âme et dirigée vers l'extérieur du profilé, l'extrémité (20) de l'élément de fixation venant s'insérer entre ces deux parties (12, 13).

5. Ensemble selon l'une des revendications 1 à 4, caractérisé en ce que le bord femelle comprend, à partir de l'aile, une première partie (17), à peu près parallèle à l'âme et dirigée vers l'extérieur du profilé, de longueur (L) à peu près égale à l'écart (D) entre les deuxièmes parties des ailes portant les bords mâle et femelle, à l'état monté, dans un plan parallèle à l'âme, augmenté de la largeur (L1) de la première partie du bord mâle, le bord femelle comprenant une deuxième partie (18) dirigée obliquement vers le plan de l'âme et le centre du profilé, le bord mâle venant s'insérer entre lesdites première et seconde parties du bord femelle.

6. Ensemble selon l'une des revendications 1 à 5, caractérisé en ce que l'élément de fixation comprend une partie d'appui (28) sur laquelle vient reposer l'âme du profilé qui porte le bord mâle.

7. Ensemble selon l'une des revendications 1 à 6, caractérisé en ce que l'élément de fixation comprend une partie d'appui (29) sur laquelle vient reposer l'âme du profilé qui porte le bord femelle.

8. Ensemble selon l'une des revendications 1 à 7, caractérisé en ce que l'élément de fixation (4) comporte une partie (24) qui s'écarte du plan de l'âme des profilés dans la direction opposée à celle des ailes, et qui se termine par une partie de fixation (25) sur un support.

9. Ensemble selon l'une des revendications 1 à 8, caractérisé en ce que la première partie (17) du bord femelle est légèrement inclinée par rapport au plan de l'âme.

10. Ensemble selon l'une des revendications 1 à 8, caractérisé en ce que la première partie (17) du bord femelle est convexe dans une direction opposée à l'âme.

11. Procédé de confection de parois de bâtiment à l'aide d'ensembles selon l'une des revendications 1 à 10, caractérisé en ce qu'il comprend les étapes suivantes:
― mise en place d'un profilé (1a) avec son bord mâle (2) libre,
― mise en place des éléments de fixation (4) dont l'extrémité pénètre dans le bord mâle (2) libre,
― introduction d'un nouveau profilé (1) en plaçant ledit bord mâle (2) dans le bord femelle (3) de ce nouveau profilé, celui-ci étant à peu près à 45° du plan de l'âme du profilé déjà fixé, et
― basculement du nouveau profilé (1) jusqu'à ce que son âme (9) vienne en prolongement du profilé (1) déjà fixé.

## Patentansprüche

1. Aggregat zur Herstellung von Gebändewänden, wobei das Aggregat zumindest zwei Profile (1, 1a) umfaßt, wovon der Steg (8) im ganzen eben ist, wobei das eine der Profile einen männlichen Rand (2) hat, der im wesentlichen zum Zentrum des Profils gerichtet und von einem Schenkel (10) getragen ist, der vom männlichen Rand des Steges wegrückt, wobei dieser Schenkel im wesentlichen eben und senkrecht zum Steg ist, wobei das andere Profil einen weiblichen Rand (3) hat, der geeignet für das Aufnehmen des genannten männlichen Randes ist, und von einem Schenkel (13) getragen ist, der von dem genannten weiblichen Rand des Steges wegrückt, wobei dieser Schenkel einen ersten Teil (14) aufweist, der im wesentlichen eben und senkrecht zum Steg ist, und einen zweiten Teil (15), der ebenfalls im wesentlichen eben und senkrecht zum Steg ist, aber mehr von der Ebene des Steges weggerückt und näher dem Zentrum des Profiles ist, der ihn trägt, wie den genannten ersten Teil (14), wobei die Formen der Schenkel (13) so sind, daß während der männliche Rand in den weiblichen Rand eingesetzt ist, die Stege der beiden Profile ungefähr in derselben Ebene sind, und die beiden Schenkel parallel und auf einem ersten Teil (10, 14) der genannten Schenkel nahe des Steges durch einen geringen Abstand voneinander getrennt sind, wobei der genannte zweite Teil (15) des Schenkels (13), der den weiblichen Rand trägt und der ihm gegenüberliegende Teil vom Schenkel (10), der den männlichen Rand trägt, Wände einer Struktur in Form von Hohlbalken bilden, wobei das Aggregat außerdem zumindest ein Befestigungselement (4) aufweist, geeignet zum Einfügen in den genannten kleinen Abstand zwischen den Schenkeln und das eine geringe Dicke entsprechend diesem Abstand aufweist, wobei das Befestigungselement außerdem im montierten Zustand in Berührung mit dem männlichen Rand gelangt, im Inneren des genannten Aufbaus in Form eines Hohlbalkens, dadurch gekennzeichnet, daß der erste Teil (14) und der zweite Teil (15) des Schenkels (13), der den weiblichen Rand trägt, durch einen schrägen Zwischenteil (16) miteinander verbunden sind, der zum Zentrum des Profils gerichtet ist, welcher ihn trägt, indem er von der Draufsicht seiner Achse wegrückt, daß die Struktur in Form eines Hohlbalkens begrenzt ist durch den genannten zweiten Teil (15), den genannten Zwischenteil (16) und einen Abschnitt des Schenkels (10), der den männlichen Rand trägt, und daß die Struktur in Form eines Hohlbalkens im Querschnitt Abmessungen derselben Ordnung in den Richtungen parallel und senkrecht zur Ebene der Stege hat.

2. Aggregat gemäß Anspruch 1, dadurch gekennzeichnet, daß das Befestigungselement (4) einen geneigten Teil (22) aufweist, der in Anlage an den genannten Zwischenteil (16) kommt.

3. Aggregat gemäß Anspruch 2, dadurch gekennzeichnet, daß der Rand (A) des genannten geneigten Teils (22) des Befestigungselementes, der am weitesten von der Ebene der Stege der Profile entfernt ist, benachbart zum Schnittpunkt (B) dieses geneigten Teils (22) mit einer Senkrechten (N) auf diese gezogen ausgehend von dem Rand des Befestigungselementes ist, der in Berührung mit dem männlichen Rand ist.

4. Aggregat gemäß einem der Ansprüche 1 bis 3, dadurch gekennzeichnet, daß der männliche Rand ausgehend vom Schenkel einen ersten Teil (11), der parallel zum Steg und zum Zentrum des Profils gerichtet ist, und einen zweiten Teil (12), der parallel zum Steg und zum Äußeren des Profils gerichtet ist, aufweist, wobei der Rand (20) des Befestigungselements zum Eintritt zwischen die beiden Teile (12, 13) gelangt.

5. Aggregat gemäß einem der Ansprüche 1 bis 4, dadurch gekennzeichnet, daß der weibliche Rand ausgehend vom Flügel einen ersten Teil (17) hat, im wesentlichen parallel zum Steg und zum Äußeren des Profils gerichtet, von einer Länge (L) ungefähr gleich dem Abstand (D) zwischen den beiden Teilen der Schenkel, welche die männlichen und weiblichen Ränder tragen, im montierten Zustand, in einer Ebene parallel zum Steg, vermehrt um die Länge (L1) des ersten Teiles des männlichen Randes, wobei der weibliche Rand einen zweiten Teil (18) aufweist, welcher schräg zur Ebene des Steges und zum Zentrum des Profils gerichtet ist, wobei der männliche Rand zum Eintritt zwischen die genannten ersten und zweiten Teile des weiblichen Randes gelangt.

6. Aggregat gemäß einem der Ansprüche 1 bis 5, dadurch gekennzeichnet, daß das Befestigungselement ein Anlageteil (28) aufweist, auf dem der Steg des Profiles, das den männlichen Rand trägt, zur Auflage gelangt.

7. Aggregat gemäß einem der Ansprüche 1 bis 6, dadurch gekennzeichnet, daß das Befestigungselement einen Anlageteil (29) aufweist, auf dem der Steg des Profiles, der den weiblichen Rand trägt, zur Auflage gelangt.

8. Aggregat gemäß einem der Ansprüche 1 bis 7, dadurch gekennzeichnet, daß das Befestigungselement (4) einen Teil (24) aufweist, der von der Ebene des Steges des Profiles in einer Richtung entgegen zu derjenigen der Schenkel wegrückt, und der mit einem Teil zur Befestigung (25) auf einem Träger endet.

9. Aggregat gemäß einem der Ansprüche 1 bis 8, dadurch gekennzeichnet, daß der erste Teil (17) des weiblichen Randes geringfügig bezüglich der Ebene des Steges geneigt ist.

10. Aggregat gemäß einem der Ansprüche 1 bis 8, dadurch gekennzeichnet, daß der erste Teil (17) des weiblichen Randes konvex in einer Richtung entgegengesetzt zum Steg ist.

11. Verfahren zur Herstellung von Gebäudewände mit Hilfe von Aggregaten gemäß einem der Ansprüche 1 bis 10, dadurch gekennzeichnet, daß es die nachfolgenden Schritte aufweist:
― Plazieren eines Profiles (1a) mit freiem männlichen Rand (2),
― Plazieren von Befestigungselementen (4), wovon der Rand in den freien männlichen Rand (2) eindringt,
― Einsetzen eines neuen Profiles (1), in dem der genannte männliche Rand (2) in dem weiblichen Rand (3) dieses neuen Profiles plaziert wird, wobei dieser ungefähr um 45° zur Ebene des Steges des bereits festgelegten Profiles angeordnet ist, und
― Schwenken des neuen Profiles (1), bis sein Steg in Verlängerung des schon festgelegten Profiles (1) gelangt.

## Claims

1. An assembly for constructing building walls, the assembly comprising at least two profiled sections (1, 1a), of which the web (8) is planar in construction,
one of the profiled sections having a male edge (2) directed generally toward the centre of this profiled section and carried by a wing portion (10) which spaces the said male edge from the web, this wing portion being generally planar and perpendicular to the web,
the other profiled section having a female edge (3), capable of receiving the said male edge, and carried by a wing portion (13) which spaces the said female edge from the web, this wing portion comprising a first part (14) generally planar and perpendicular to the web, and a second part (15), also generally planar and perpendicular to the web, but spaced further from the plane of the web and nearer to the centre of the profiled section which carries it than the said first part (14),
the shapes of the wing portions being such that, when the male edge is engaged in the female edge, the webs of the two profiled sections are in substantially the same plane, and the two wing portions are parallel and separated from each other by a small gap over a first part (10, 14) of the said wing portions near the web, the said second part (15) of the wing portion (13) carrying the female edge and the part which faces it of the wing portion (10) carrying the male edge forming the wall of a structure in the form of a hollow beam,
the assembly further comprising at least one fixing element (4) able to be interposed in the said small gap between the wing portions and having a small thickness corresponding to that gap, the fixing element also being, when assembled, in contact with the male edge, in the interior of the said structure in the form of a hollow beam,
characterised in that the first part (14) and the second part (15) of the wing portion (13) carrying the female edge are joined by an oblique intermediate portion (16), which is directed toward the centre of the profiled section of which it is part as it extends away from the plane of its web;
in that the structure in the form of a hollow beam is defined by the said second part (15), the said intermediate portion (16) and a section of the wing portion (10) carrying the male edge;
and in that the structure in the form of a hollow beam has, in cross section, dimensions of the same order parallel and perpendicular to the plane of the webs.

2. An assembly according to claim 1, characterised in that the fixing element (4) comprises an oblique section (22) which is supported by the said intermediate portion (16).

3. Assembly according to claim 2, characterised in that the end (A) of the said oblique section (22) of the fixing element which is furthest spaced from the plane of the web of the profiled sections, is next to the intersection (B) of this oblique section (22) with a perpendicular (N) to itself drawn from the end of the said fixing element in contact with the male edge.

4. An assembly according to any of claims 1 to 3, characterised in that the male edge comprises, starting from the wing portion, a first part (11), parallel to the web and directed toward the centre of the profiled section, and a second part (12), parallel to the web and directed outwards from the profiled section, the end (20) of the fixing element being inserted between these two parts (11, 12).

5. An assembly according to any of claims 1 to 4, characterised in that the female edge comprises, starting from the wing portion, a first part (17), almost parallel to the web and extending outwards from the profiled section, of length (L) substantially the same as the space (D) between the second parts of the wing portions carrying the male and female edges, when assembled, in a plane parallel to the web, added to the width (L1) of the first part of the male edge, the female edge comprising a second part (18) directed obliquely toward the plane of the web and the centre of the profiled section, the male edge being inserted between the said first and second parts of the female edge.

6. An assembly according to any of claims 1 to 5, characterised in that the fixing element comprises a support part (28) on which is supported the web of the profiled section carrying the male edge.

7. An assembly according to any of claims 1 to 6, characterised in that the fixing element comprises a support part (29) on which is supported the web of the profiled section carrying the female edge.

8. An assembly according to any of claims 1 to 7, characterised in that the fixing element (4) includes a part (24) which is spaced from the plane of the web of the profiled sections in the direction opposite to that of the wing portions, and which ends in a fixing part (25) on a support.

9. An assembly according to any of claims 1 to 8, characterised in that the first part (17) of the female edge is gently inclined relative to the plane of the web.

10. An assembly according to any of claims 1 to 8, characterised in that the first part (17) of the female edge is convex in the direction opposite to the web.

11. A method for constructing building walls with the aid of an assembly according to any of claims 1 to 10, characterised in that it comprises the following steps:
― putting in place a profiled section (1a) with its male edge (2) free,
― putting in place the fixing elements (4) so that their ends extend into the free male edge,
― introducing a further profiled section (1) by placing the said male edge (2) in the female edge (3) of this further profiled section, this being at about 45° to the plane of the web of the already fixed profiled section, and
― tilting the further profiled section (1) until its web (9) becomes a continuation of the already fixed profiled section (1a).
